# EUROPÄISCHE PATENTSCHRIFT

(11) **EP 0 167 942 B1**
(45) Veröffentlichungstag und Bekanntmachung des Hinweises auf die Patenterteilung: **15.03.1989**
(21) Anmeldenummer: 85108025.9
(22) Anmeldetag: 28.06.1985
(51) Int. Cl.: H01H 50/60, H01H 51/22

(54) **Polarisiertes elektromagnetisches Miniaturrelais**
Polarized electromagnetic miniature relay
Relais électromagnétique miniature polarisé

(30) Priorität: 03.07.1984 DE 3424464
(43) Veröffentlichungstag der Anmeldung: 15.01.1986
(73) Patentinhaber: SIEMENS AKTIENGESELLSCHAFT, 80333 München (DE)
(72) Erfinder: Schedele, Helmut, Dipl.-Ing. (FH), D-8918 Diessen 3 (DE)

(56) Entgegenhaltungen:
- EP-A- 0 072 975
- EP-A- 0 072 976
- EP-A- 0 089 670
- DE-B- 1 201 918
- DE-B- 1 243 271
- DE-B- 2 345 638

## Beschreibung

Die Erfindung bezieht sich auf ein polarisiertes elektromagnetisches Miniaturrelais mit einer Erregerspule und einem stabförmigen, innerhalb der Spule axial angeordneten und im Bereich eines ersten Spulenflansches gelagerten Anker, der mit seinem freien Ende im Bereich eines zweiten Spulenflansches in den Raum zwischen zwei von Jochblechen abgewinkelten, einander gegenüberstehenden Polschuhen ragt, wobei die Jochbleche - großflächig in einer zur Spulenachse parallelen Ebene nebeneinander liegend - mit zwei ungleichnamigen Polen einer vierpoligen Dauermagnetanordnung magnetisch gekoppelt sind und die beiden von den Jochblechen abgewandten Pole der Dauermagnetanordnung über ein sich parallel zu den Jochblechen und neben der Spulenwicklung erstreckendes Flußblech miteinander und über einen senkrecht zur Spulenachse abgewinkelten Abschnitt des Flußbleches an den Lagerbereich des Ankers magnetisch gekoppelt sind.

Ein derartiges Relais ist aus der EP-A-0 072 975 und der EP-A-0 072 976 bekannt. Das gelagerte Ende des Ankers ist dort in einem Isolierstoffträger verankert, welcher seinerseits mittels ineinandergreifender Lagerorgane in Fortsätzen des Spulenkörpers drehbar gelagert ist. Das Flußblech greift dort über den Isolierstoffträger hinweg und ist mit seinem abgewinkelten Ende an das Ankerende angenähert, ohne dieses jedoch wegen der ansonsten auftretenden Reibung zu berühren. Wegen dieses mit Toleranzen behafteten Luftspalts zwischen Flußblech und Ankerende sind dort die Magnetkreise, d. h., der dauermagnetische Kreis und der Erregerkreis, nicht vollständig geschlossen. Dies wirkt sich bei vorgegebenem Dauermagnet in einer Verminderung der Kontaktkraft wie auch in einer erhöhten Erregerleistung aus. Außerdem bedingt die Lagerung zwischen dem Isolierstoffträger des Ankers und dem Spulenkörper eine verhältnismäßig komplizierte Formgebung dieser Kunststoffteile.

Aus der DE-B-2 345 638 ist ein Relais mit einem stabförmigen, innerhalb der Spule axial angeordneten Anker bekannt, bei dem der Anker im Bereich des ersten Spulenflansches in einem Durchbruch des Joches gelagert ist. Das Lagerende des Ankers ist dabei zur Bildung einer Schneidenlagerung T-förmig ausgestaltet. Darüber hinaus weist der Anker aber auch zusätzliche Halteflügel auf, an denen eine eigens befestigte und relativ kompliziert gestaltete Justierfeder angreift. Auf diese Weise ist die bekannte Ankerlagerung verhältnismäßig aufwendig, da zusätzliche und kompliziert gestaltete Teile hergestellt und montiert werden müssen.

Aufgabe der Erfindung ist es, ein Relais der eingangs genannten Art so weiterzubilden, daß die Lagerung des Ankers vereinfacht und trotzdem der Magnetkreis noch besser geschlossen wird.

Erfindungsgemäß wird diese Aufgabe dadurch gelöst, daß der abgewinkelte Abschnitt des Flußbleches einen Durchbruch aufweist, daß der Anker durch den Durchbruch gesteckt und im Bereich dieses Durchbruchs gelagert ist und daß der Anker im Bereich des Durchbruchs des Flußbleches prismatisch verjüngt und/oder der Durchbruch prismatisch erweitert ist, derart, daß der Anker in jeder seiner beiden Endstellungen parallel zu einer Seitenwand des Durchbruches liegt.

Mit der erfindungsgemäß vorgesehenen Durchführung des Ankers durch einen Durchbruch des Flußblechs und mit dessen Lagerung unmittelbar an diesem Flußblech ergibt sich ein verbesserter . magnetischer Flußübergang und damit eine kleinere Ansprechleistung. Da das Flußblech im übrigen unmittelbar am Spulenflansch abgebogen ist und das Ankerende mit dem gegebenenfalls am Ankerende befestigten Isolierstoffträger nicht umgreift, ist die Flußweglänge insgesamt kürzer als bei dem eingangs genannten bekannten Relais, so daß auch weniger Streufluß verloren geht. Weiterhin ist bei der erfindungsgemäßen Konstruktion der Anker unmittelbar am Flußblech gelagert, so daß der Spulenkörper einfacher gestaltet werden kann. Da dieser Spulenkörper selbst keine Lagerung bildet, kann sein Werkstoff auch ohne Rücksicht auf Gleiteigenschaften gewählt werden, so daß beispielsweise ein temperaturbeständigerer Werkstoff verwendet werden kann. Die Vereinfachung der Lagerkonstruktion und die Verbesserung der Ankopplung zwischen Anker und Flußblech sind im Hinblick auf auftretende Toleranzen besonders dadurch bedeutungsvoll, daß Relais mit diesem Aufbau in der Größenordnung von etwa 1 ccm hergestellt werden, wobei also bereits Abstandstoleranzen von Bruchteilen von Millimetern sich erheblich auf die Fertigungsgenauigkeit und die Funktionsfähigkeit auswirken.

Durch die erfindungsgemäß weiterhin vorgesehene prismatische Verjüngung des Ankers bzw. die primatische Erweiterung des Durchbruches kann das Flußblech den Anker im Bereich seiner Schwenkachse eng umschließen, ohne daß er in seiner Schaltbewegung behindert würde. Der Anker selbst ist zweckmäßigerweise an seinem Lagerende außerhalb des Flußblechabschnittes T-förmig verbreitert, so daß er mit Lagerkanten an dem Flußblechabschnitt anliegt und an diesem abrollen kann.

In weiterer Ausgestaltung ist der Anker an seinem der Lagerung benachbarten Ende in einem Isolierstoffträger verankert, welcher beiderseits jeweils eine sich achsparallel neben der Spule erstreckende Kontaktfeder trägt. Über federnde Stromzuführungen für die Kontaktfedern kann über den -isolierenden Träger auch der Anker in seiner Lagerposition gehalten werden. Unabhängig davon wird er aber auch durch die dauermagnetischen Kräfte, die am Übergang zwischen Flußblech und Anker wirken, in seine Lagerstelle am Flußblech gezogen.

Die Erfindung wird nachfolgend an Ausführungsbeispielen anhand der Zeichnung näher erläutert. Es zeigen
Fig. 1 und 2 den schematischen Aufbau eines Magnetsystems für ein erfindungsgemäßes Relais in Seiten- und in Vorderansicht,
Fig. 3 ein erfindungsgemäß gestaltetes vollständiges Relais in Seitenansicht (mit geschnittener Kappe),
Fig. 4 das Relais von Fig. 3 in Aufsicht, zur Hälfte geschnitten (ebenfalls mit geschnittenem Deckel),
Fig. 5 und 6 einen Anker für ein Relais gemäß Fig. 3 in zwei Ansichten.

In den Fig. 1 und 2 ist schematisch ein polarisiertes Magnetsystem dargestellt, wie es bei einem erfindungsgemäßen Relais zum Einsatz kommt. Das System umfaßt einen Dauermagneten 1, der mit zwei entgegengesetzten Polarisierungsrichtungen vier Pole aufweist. An den beiden unteren Polen des flachen Dauermagneten 1 ist jeweils ein Flußblech 2 bzw. 3 angekoppelt. An einem Ende des Relais sind die vorderen Enden der Flußbleche 2 und 3 nach innen parallel zueinander abgebogen, so daß sie zwei Polschuhe 2a und 3a bilden. Die beiden oberen Pole des Dauermagneten 1 sind über ein Flußblech 4 miteinander gekoppelt. Ein Langgestreckter, stabförmiger Anker 5 ist etwa axial innerhalb einer Erregerspule 6 angeordnet, so daß er mit seinem freien Ende 5a zwischen den beiden Polschuhen 2a und 3a umschaltbar ist. Am entgegengesetzten Ende ist der Anker an einem senkrecht zu Spulenachse abgewinkelten Abschnitt 4a des Flußbleches 4 gelagert. Das Flußblech bildet in diesem Bereich einen Durchbruch 4b, durch welchen der Anker gesteckt ist. Mit einem T-förmig verbreiterten Ende 5b liegt der Anker mit den Kanten 5c und 5d an dem Flußblechabschnitt 4a an, so daß ein guter Flußübergang gewährleistet ist.

Ein konkretes Ausführungsbeispiel für ein erfindungsgemäßes Relais ist in den Fig. 3 und 4 dargestellt. Dabei ist das Magnetsystem wie in Fig. 1 und 2 ausgebildet, so daß die gleichen Bezugszeichen für gleiche Teile verwendet werden. Die Wicklung 6 wird von einem Spulenkörper 7 getragen, der an seinen beiden Enden jeweils einen Flansch 8 bzw. 9 besitzt. Außerdem ist der Spulenkörper 7 mit einer axialen Bohrung 10 versehen, in welcher der Anker 5 der Länge nach angeordnet ist. Die Polschuhe 2a und 3a sind im Bereich des Spulenflansches 9 im Spulenkörper verankert, während der Flußblechfortsatz 4a am Spulenflansch 8 anliegt.

Der Anker 5, der durch den Durchbruch 4b des Flußbleches 4 gesteckt ist, ist mit seinem T-förmig verbreiterten Ende 5b in einem Isolierstoffträger 11 verankert, welcher beiderseits jeweils eine Mittelkontaktfeder 12 trägt. Diese Mittelkontaktfedern 12 erstrecken sich parallel zum Anker jeweils neben der Spule und bilden je nach Ankerstellung jeweils Kontakt mit Gegenkontaktelementen 13 oder 14. Der Spulenkörper 7 sitzt auf einem Sockel 15, in welchem zu beiden Seiten jeweils die Gegenkontaktelemente 13 und 14 mit ihren zugehörigen Anschlußfahnen 13a und 14a sowie jeweils ein Mittelkontaktanschluß 16 mit einer Anschlußfahne 16a verankert sind. Die Mittelkontaktfedern 12 sind jeweils über ein flexibles Verbindungselement 17 mit dem zugehörigen Anschlußelement 16 verbunden. Die zu beiden Seiten des Relais Vorhandenen Verbindungselemente 17 halten gleichzeitig den Anker in seiner Lagerposition ; sie können auch eine Richtkraft auf den Anker, beispielsweise eine einseitige Vorspannung im Sinne einer monostabilen Schaltcharakteristik ausüben.

Das Ineinandergreifen von Anker und Flußblech sei nachfolgend noch anhand der Einzelteildarstellung in den Fig. 5 und 6 beschrieben. Dort ist der Anker 4 in vergrößerter Darstellung gezeigt, und zwar Seitenansicht und in Draufsicht. Außerdem ist der Flußblechabschnitt 4a andeutungsweise gezeigt. Die Schwenkbewegung des Ankers ist in Fig. 6 mit dem Doppelpfeil 18 angedeutet. Um eine freie Schaltbewegung des Ankers in dem Durchbruch 4b zu ermöglichen, ist der Anker im Bereich dieses Durchbruchs zu seinem schaltenden Ende hin leicht konisch verjüngt, so daß eine Seitenfläche 5e im Durchbruch in jeder der beiden Endstellungen jeweils parallel zur Seitenwand 4c bzw. 4d des Durchbruchs steht. Genausogut wäre es natürlich auch möglich, den Anker mit durchgehend parallelen Seitenflächen zu belassen und den Durchbruch des Flußblechs konisch zulaufen zu lassen. Auch die Seitenflächen 5f verlaufen schräg, um die Ankerbewegung zu erleichtern.

Wie bereits erwähnt, wird der Anker über die Kontaktfedern 12 durch die Verbindungselemente 17 im Lager gehalten. Er wird aber auch dauermagnetisch mit seinem T-förmig verbreiterten Ende 5b an den Flußblechabschnitt 4a angezogen, so daß er mit seinen (abgerundeten) Vorderkanten 5c bzw. 5d an dem Flußblech beim Schalten abrollen kann. Der Anker könnte aber auch ohne die T-förmige Verbreiterung eingesetzt werden, wobei er lediglich stabförmig durch den Durchbruch des Flußbleches geführt wäre. Allerdings wäre dann der Flußübergang schlechter. Ein Abrollen des Ankers könnte auch in diesem Fall, beispielsweise durch eine entsprechend ausgebildete Schneide des Trägers 11 erreicht werden.

Zur Vervollständigung des Relais besitzt der Sockel noch Spulenanschlußstifte 19, außerdem ist zur Reinigung der Kontaktatmosphäre ein säulenförmiger Getter 20 am Sockel befestigt. Das Relais ist mit einer Kappe 21 in üblicher Weise verschlossen und an der Unterseite mit Vergußmasse 22 abgedichtet.

## Patentansprüche

1. Polarisiertes elektromagnetisches Miniaturrelais mit einer Erregerspule (6) und einem stabförmigen, innerhalb der Spule axial angeordneten und im Bereich eines ersten Spulenflansches (8) gelagerten Anker (5), der mit seinem freien Ende (5a) im Bereich eines zweiten Spulenflansches (9) in den Raum zwischen zwei von Jochblechen (2, 3) abgewinkelten, einander gegenüberstehenden Polschuhen (2a, 3a) ragt, wobei die Jochbleche (2, 3) - großflächig in einer zur Spulenachse parallelen Ebene nebeneinander liegend - mit zwei ungleichnamigen Polen einer vierpoligen Dauermagnetanordnung (1) magnetisch gekoppelt sind und die beiden von den Jochblechen (2, 3) abgewandten Pole der Dauermagnetanordnung (1) über ein sich parallel zu den Jochblechen (2, 3) und neben der Spulenwicklung (6) erstreckendes Flußblech (4) miteinander und über einen senkrecht zur Spulenachse abgewinkelten Abschnitt (4a) des Flußbleches magnetisch an den Lagerbereich des Ankers (5) angekoppelt sind, dadurch gekennzeichnet, daß der abgewinkelte Abschnitt (4a) des Flußbleches (4) einen Durchbruch (4b) aufweist, daß der Anker (5) durch den Durchbruch gesteckt und im Bereich dieses Durchbruchs gelagert ist und daß der Anker (5) im Bereich des Durchbruches (4b) des Flußbleches (4) prismatisch verjüngt und/oder der Durchbruch prismatisch erweitert ist, derart, daß der Anker (5) in jeder seiner beiden Endstellungen parallel zu einer Seitenwand (4c, 4d) des Durchbruches liegt.

2. Relais nach Anspruch 1, dadurch gekennzeichnet, daß das der Lagerstelle benachbarte Ende (5b) des Ankers in einem Isolierstoffträger (11) verankert ist, in welchem mindestens eine sich parallel zum Anker neben der Spulenwicklung erstreckende Kontaktfeder (12) befestigt ist.

3. Relais nach Anspruch 1 oder 2, dadurch gekennzeichnet, daß der Anker (5) an seinem der Lagerung benachbarten Ende (5b) T-förmig verbreitert ist und mit Lagerkanten (5c, 5d) an dem Flußblechabschnitt (4a) anliegt.

4. Relais nach Anspruch 2, dadurch gekennzeichnet, daß der Isolierstoffträger (11) mittels einer Lagerschneide an dem Flußblechabschnitt (4a) anliegt.

5. Relais nach einem der Ansprüche 2 bis 4, dadurch gekennzeichnet, daß der Anker über federnde Stromzuführungselemente (17) der Kontaktfedern (12) in der Lagerung gehalten ist.

## Claims

1. Polarized electromagnetic miniature relay with an exciter coil (6) and a rod-shaped armature (5) which is axially arranged inside the coil and supported in the area of a first coil flange (8) and which projects with its free end (5a) in the area of a second coil flange (9) into the space between two pole shoes (2a, 3a) which are opposite to one another and angled away from yoke plates (2, 3), the yoke plates (2, 3) - located next to one another of a large area in a plane parallel to the coil axis - being magnetically coupled to two opposite poles of a four-pole permanent magnetic arrangement (1) and the two poles, facing away from the yoke plates (2, 3), of the permanent magnetic arrangement (1) being coupled to one another via a flux plate (4) extending parallel to the yoke plates (2, 3) and adjacent to the coil winding (6) and being magnetically coupled to the support area of the armature (5) via a section (4a) of the flux plate which is angled away perpendicularly to the coil axis, characterized in that the angled-away section (4a) of the flux plate (4) exhibits a penetration (4b), that the armature (5) is inserted through the penetration and is supported in the area of the penetration and that the armature (5) is prismatically taped in the area of the penetration (4b) of the flux plate (4) and/or the penetration is prismatically expanded in such a manner that the armature (5) is parallel to a side wall (4c, 4d) of the penetration in each of its two end positions.

2. Relay according to Claim 1, characterized in that the end (5b) of the armature adjacent to the support point is anchored in a carrier (11) of insulating material in which at least one contact spring (12) extending parallel to the armature next to the coil winding is attached.

3. Relay according to Claim 1 or 2, characterized in that the armature (5) is widened in a T-shape at its end (5b) adjacent to the support and rests against the flux plate section (4a) with support edges (5c, 5d).

4. Relay according to Claim 2, characterized in that the area (11) of insulating material rests against the flux plate section (4a) by means of a support blade.

5. Relay according to one of Claims 2-4, characterized in that the armature is held in the support via elastic current supply elements (17) of the contact springs (12).

## Revendications

1. Relais électromagnétique miniature polarisé comportant une bobine d'excitation (6) et une armature en forme de barreau (5) disposée axialement à l'intérieur de la bobine et supportée dans la zone d'un premier flasque (8) de la bobine et pénétrant, par son extrémité libre (5a), au voisinage d'un second flasque (9) de la bobine, dans l'espace présent entre deux pièces polaires (2a, 3a) disposées en vis-à-vis l'une de l'autre et repliées à partir de tôles de culasse (2, 3), et dans lequel les tôles de culasse (2, 3) - qui sont disposées, par une surface étendue, côte-à-côte dans un plan parallèle à l'axe de la bobine - sont couplées magnétiquement à deux pôles de noms opposés d'un dispositif à aimant permanent (1) à quatre pôles, et les deux pôles du dispositif à aimant permanent (1), tournés à l'opposé des tôles de culasse (2, 3), sont couplés entre eux par l'intermédiaire d'une tôle (4) de fermeture du flux, qui s'étend parallèlement aux tôles de culasse (2, 3) et à côté de l'enroulement (6) de la bobine, et sont couplés magnétiquement à la partie de support de l'armature (5) par l'intermédiaire d'une section (4a), coudée perpendiculairement à l'axe de la bobine, de la tôle de fermeture du flux, caractérisé par le fait que la section repliée (4a) de la tôle de culasse (3) de fermeture du flux comporte un passage traversant (4b), que l'armature (5) est enfichée dans ce passage et est supportée dans la zone de ce passage et que l'armature (5) se rétrécit avec une forme prismatique dans la zone du passage (4b) de la tôle (4) de fermeture du flux et/ou que le passage s'élargit avec une forme prismatique, de telle sorte que, dans chacune de ses deux positions d'extrémité, l'armature (5) est parallèle à une paroi latérale (4c, 4d) du passage.

2. Relais suivant la revendication 1, caractérisé par le fait que l'extrémité (5b), voisine de la partie de support, de l'armature est ancrée dans un support en matériau isolant (11), dans lequel est fixé au moins un ressort de contact (12) qui s'étend parallèlement à l'armature à côté de l'enroulement de la bobine.

3. Relais suivant la revendication 1 ou 2, caractérisé par le fait que l'armature (5) s'élargit avec une forme en T au niveau de son extrémité (5b) voisine de la partie de support, et s'applique par des arêtes de support (5c, 5d) contre la section (4a) de la tôle de fermeture du flux.

4. Relais suivant la revendication 2, caractérisé par le fait que le support en matériau isolant (11) s'applique au moyen d'une arête de support contre la section (4a) de la tôle de fermeture du flux.

5. Relais suivant l'une des revendications 2 à 4, caractérisé par le fait que l'armature est maintenue dans la partie de support par l'intermédiaire d'éléments (17) d'alimentation en courant des ressorts de contact (12).
